# FASCICULE DE BREVET EUROPEEN

(11) **EP 0 170 603 B1**
(45) Date de publication et mention de la délivrance du brevet: **26.10.1988**
(21) Numéro de dépôt: 85440042.1
(22) Date de dépôt: 12.06.1985
(51) Int. Cl.: B65F 1/14

(54) **Poubelle**
Müllbehälter
Refuse receptacle

(30) Priorité: 14.06.1984 FR 8409791
(43) Date de publication de la demande: 05.02.1986
(73) Titulaire: De Smedt, Francis, F-59380 Hoymille (Nord) (FR)
(72) Inventeur: De Smedt, Francis, F-59380 Hoymille (Nord) (FR)
(74) Mandataire: Lepage, Jean-Pierre

(56) Documents cités:
- DE-A- 2 259 701
- DE-B- 1 116 595
- FR-A- 416 240
- FR-A- 510 148
- GB-A- 338 715
- GB-A- 516 298
- US-A- 1 515 601
- US-A- 3 706 164

## Description

La présente invention est relative à une poubelle. Elle sera notamment destinée à une utilisation urbaine. Actuellement, il existe des poubelles qui font partie du mobilier urbain, elles sont placées à poste fixe dans les rues.

Il est connu des poubelles dont le récipient à détritus est fixé sur un poteau ancré dans le sol ou fixé sur un mur. Ce récipient est fixé de façon amovible de manière à pouvoir être vidé. Le récipient est aussi verrouillé sur le support au moyen d'un cadenas ou d'une serrure à clé triangulaire par exemple. Elles sont de plus réalisées dans un matériau léger de manière à pouvoir être facilement manoeuvrées.

Le principal inconvénient de ces poubelles réside dans le fait qu'il est impératif de verrouiller au moyen d'une clé le récipient sur son support après le vidage de la poubelle. Si ce verrouillage n'est pas effectué, il s'en suit des renversements intempestifs des poubelles déversant les détruis sur le trottoir, ceci du fait du vandalisme par exemple.

Un autre inconvénient de ce type de poubelle est la fragilité du récipient. En effet, les récipients étant réalisés dans des matériaux légers pour faciliter le vidage, il est aussi facile, pour certains vandales, de détériorer ces récipients.

Il est connu également du document DE-B-1 116595 une poubelle à utilisation urbaine, comportant un bâti ancré dans le sol supportant un récipient à détritus qui est articulé à sa partie basse sur le bâti pour en permettre le vidage. Des moyens élastiques supportés par le bâti sont prévus pour assurer un verrouillage du récipient à sa partie supérieure et le maintenir en position de blocage.

Dans un tel dispositif, on retrouve un des inconvénients précités à savoir qu'il est impératif de verrouiller le récipient sur le bâti après le vidage de la poubelle. En effet, lorsque la poubelle a été vidée, le récipient reste en position basculée, une deuxième intervention est nécessaire pour replacer le bac en position verticale d'utilisation et autoriser le verrouillage.

Le but de la présente invention est de proposer une poubelle dont le verrouillage se fait automatiquement après vidage sans intervention particulière supplémentaire, ce qui maintient en place la poubelle d'une manière sûre, le verrouillage étant inaccessible. De ce fait, on évite tout renversement intempestif des poubelles.

Un autre but de la présente invention est de proposer une poubelle dont le vidage est facilité par simple pivotement du récipient de la poubelle lorsqu'elle est déverrouillée.

Un autre but de la présente invention est de présenter une poubelle comportant un verrouillage automatique déverrouillable pour effectuer son vidage par l'intermédiaire d'une clé spécifique.

D'autres buts et avantages de la présente invention apparaitront au cours de la description qui va suivre, qui n'est donnée cependant qu'à titre indicatif, et qui n'a pas pour but de limiter la présente invention.

Selon l'invention, la poubelle, notamment destinée à une utilisation urbaine, comportant:
- un bâti ancré sur le sol supportant un récipient à détritus, présentant notamment une ouverture supérieure permettant le dépôt des détritus dans le récipient,
- des moyens de fixation et d'articulation dudit récipient sur le bâti, définissant une axe de rotation autour duquel peut pivoter le récipient, de façon à pouvoir vider son contenu en orientant son ouverture vers le bas,
- des moyens de verrouillage dudit récipient en position verticale d'utilisation normale, ouverture vers le haut, constitués au moins par des moyens élastiques supportés par le bâti et le récipient (poubelle du type divulgué par DE-B-1 116595), est caractérisé par le fait:
- que ledit axe est positionné transversalement audit récipient et à sa partie supérieure de manière à ce qu'après son pivotement, indépendamment de son sens vers la droite ou vers la gauche, pour vidage, le récipient revienne par le seul fait de la gravité à sa dite position verticale d'utilisation normale.
- et que lesdits moyens élastiques sont constitués par, d'une part, un verrou présentant une partie en saillie en forme de pêne, assujetti à un ressort presseur, et d'autre part, par une lame guide se présentant sous la forme d'une rampe guide symétrique, apte à comprimer progressivement ledit verrou du retour du récipient par gravité vers sa position verticale d'utilisation normale, après la phase de vidage, ladite lame guide présentant également au moins un orifice, apte à recevoir ledit pêne, pour assurer le verrouillage automatique du récipient lorsque celui-ci est revenu à sa position verticale.

L'invention sera mieux comprise si l'on se réfère à la description ci-dessous ainsi qu'aux dessins en annexe qui en font partie intégrante:
La figure 1 représente à titre d'exemple non limitatif une vue deface de la poubelle réalisée selon la présente invention.
La figure 2 représente une vue en perspective du récipient à détritus de la poubelle montrée à la figure 1.
La figure 3 représente un détail du récipient représenté figure 2 montrant la ceinture de renfort.
La figure 4 représente un détail de la poubelle représentée figure 1 montrant des moyens de fixation et d'articulation du récipient.
La figure 5 représente un détail de la poubelle représentée figure 1 montrant les moyens élastiques d'immobilisation du récipient.
La figure 6 représente une vue en coupe suivant l'axe VI-VI de la figure 5.
La figure 7 représente un détail des moyens élastiques d'immobilisation montrant la lame-guide fixée sur le récipient représenté figure 2.

Selon la présente invention, comme représentée à la figure 1, la poubelle 1 est composée de deux pièces principales: un bâti 2 et un récipient à détritus 3.

Le bâti 2 est constitué par exemple par des moyens mécano-soudés tels que des tubes carrés. Deux tubes 4 et 5 sont disposés parallèlement et entretoisés par deux autres tubes 6 et 7. Les tubes 4, 5 et 6 forment un espace 16 susceptible de recevoir le récipient 3. Les tubes 4 et 5 sont percés d'orifices à leur partie haute respectivement 8 et 9.

Le récipient à détritus 3, comme le montre la figure 2, a une forme sensiblement parallélépipédique. Il est réalisé à partir de feuillards métalliques enroulés par exemple et réunis par des rivets ou par agrafage. La partie inférieure 10 du récipient 3 est fermée par une plaque obturatrice. Le récipient 3 présente sur sa partie basse 11 des orifices 12 permettant l'évacuation de liquide tel que l'eau de pluie par exemple.

Le récipient 3 présente à sa partie supérieure une ouverture 13 permettant le dépôt des détritus à l'intérieur du récipient. Pour augmenter la rigidité du récipient 3, on place une ceinture métallique 14 tout autour de l'ouverture 13. Comme le montre la figure 3, cette ceinture métallique 14 est réalisée au moyen d'un feuillard métallique découpé et préformé en forme de U renversé. De cette manière, la ceinture 14 vient recouvrir toute la périphérie supérieure 15 du récipient 3 notamment constitué par le feuillard métallique formant le récipient.

Dans un mode de réalisation préférentiel, le bâti 2 est ancré dans le sol mais on pourrait tout aussi bien envisager une version en fixation murale par exemple.

Le récipient à détritus 3 est fixé sur le bâti 2; en effet, la poubelle 1 comporte des moyens de fixation et d'articulation 17 et 18 dudit récipient 3 sur le bâti 2 pour permettre le vidage.

Ces moyens de fixation et d'articulation 17 et 18 dudit récipient 3 sont constitués par deux ensembles axe-alésage, supportés par le bâti 2 et le récipient 3, autorisant la rotation du récipient 3.

Comme le montre la figure 4, à la partie supérieure 9 du tube 5 formant le bâti 2 sont percés deux orifices 19 et 20, l'orifice 19 étant dirigé vers l'intérieur c'est-à-dire vers l'espace intérieur 16 destiné à recevoir le récipient 3, l'autre orifice 20 étant percé dans le même axe 21 mais sur la face opposée du tube portant l'orifice 19.

L'orifice 20 est destinée à recevoir un insert 22 placé vers l'intérieur du tube 5 et fixé sur les parois du tube 5 par soudure par exemple. Cet insert 22 porte un taraudage intérieur 23 de manière à pouvoir y visser un axe 24. L'orifice 19 est tel qu'il laisse pénétrer la partie filetée 25 de l'axe 24, de manière à pouvoir l'introduire à l'intérieur du tube 5 et de telle sorte que l'on puisse visser l'extrémité 25 de l'axe 24 dans la partie taraudée 23 de l'insert 22.

En vis-à-vis de l'orifice 19 du tube 5 on vient fixer sur le récipient 3 une partie alésage 26. Cette partie alésage 26 peut être constituée par un cylindre 27 rapporté sur une plaque de fixation 28. Cette plaque de fixation 28 porte des orifices destinés à recevoir des rivets 29 et 30 permettant de fixer la partie alésage 26 sur la paroi du récipient à détritus 3.

La partie alésage 26 comporte un orifice 31 destiné à recevoir l'extrémité lisse 32 de l'axe 24. L'orifice 31 et la partie terminale 32 de l'axe sont tels qu'ils forment un ajustement glissant. L'axe de l'orifice 31, l'axe 24, et l'axe de l'orifice taraudé 23 sont tous parallèles et confondus pour former un axe d'articulation 21. De cette manière, la paroi latérale 33 du récipient 3 est parallèle au côté intérieur 34 du tube 5 et l'axe d'articulation 21 est sensiblement perpendiculaire à ces deux surfaces 33 et 34.

A la partie supérieure 8 du tube 4 formant le bâti 2 sont disposés des moyens de fixation et d'articulation 17 dont la constitution est similaire aux moyens de fixation et d'articulation 18 qui viennent d'être décrits. Ces moyens 17 et 18 sont donc situés de part et d'autre du récipient 3. Leurs axes sont dans le prolongement l'un de l'autre et forment un axe d'articulation 21 autour duquel le récipient peut effectuer une révolution complète de 360°. l'axe ainsi formé est sensiblement parallèle au plan de pose de la poubelle. De plus, le récipient 3 est immobilisé en translation entre les montants 4 et 5 du bâti 2.

Grâce à ces moyens de fixation et d'articulation 17 et 18, le récipient 3 peut être vidé des détritus qu'il contient par simple basculement du dit récipient 3. En effet, il n'est pas nécessaire de manutentionner ce récipient, il suffit de placer à droite ou à gauche de la poubelle un chariot destiné à collecter les ordures et de basculer le récipient 3 vers ce chariot de manière à en vider son contenu.

La poubelle 1 comporte en outre des moyens élastiques 35 supportés par le bâti 2 et le récipient 3 pour assurer un auto-verrouillage dudit récipient 3 et le maintenir en position de blocage. En effet, le récipient 3 de la poubelle 1 étant articulé grâce aux moyens de fixation et d'articulation 17 et 18 il est nécessaire de pouvoir bloquer et maintenir le récipient 3 en position bloquée pour son utilisation normale.

Ces moyens élastiques 35 d'immobilisation sont représentés aux figures 1, 5 et 6. Ils sont constitués par: une lame-guide 36, un verrou 37 et un ressort 38.

La lame-guide 36 est constituée par un plat métallique formant une rampe-guide telle que représentée à la figure 6. Elle est fixée vers le bas du récipient 3 au moyen de rivets 44 et 45 et située à l'extérieur du récipient 3 vers le montant 5 du bâti 2. Elle est en outre percée d'un orifice 40 destiné à recevoir la partie mâle du verrouillage.

Le verrou 37 est lui fixé sur le bâti 2 par l'intermédiaire du montant 5, il est essentiellement constitué par un axe métallique formant le verrou et présentant une extrémité en forme de pêne 39, l'autre extrémité 43 formant la tête du verrou.

D'autre part, sur le verrou 37 est fixée, par soudure par exemple, une rondelle-arrêtoir 48, le plan de cette rondelle 48 étant sensiblement perpendiculaire à l'axe du verrou 37.

Le montant 5 du bâti 2 comporte vis-à-vis de l'emplacement où est fixée la lame-guide 36 deux orifices 52 et 53. L'orifice 52 est percé sur la face 54 du tube 5 de manière à se situer en face de l'orifice 40 percé dans la lame 36 lorsque le récipient est en position normale verticale. L'orifice 53 est percé sur la face opposée du tube carré et est centré sur le même axe que l'orifice 52.

La dimension de. l'orifice 52 est telle que le pêne 39 du verrou 37 puisse être introduit dans cet orifice 52 mais son diamètre est plus petit que le diamètre de la rondelle-arrêtoir 48. Par contre, l'orifice 53 a lui un diamètre tel qu'il laisse pénétrer cette rondelle-arrêtoir 48 à l'intérieur du tube carré 5, ceci de manière à pouvoir loger le verrou à l'intérieur du tube formant le bâti 2.

Le verrou 37 porte également une plaque de fixation 49. Cette plaque de fixation 49 est située entre la rondelle-arrêtoir 48 et la tête 43 du verrou 37. Grâce à cette plaque de fixation 49 on peut fixer le verrou, au moyen de rivets 46 et 47 par exemple, sur la face du tube 5 portant l'orifice 53. Les moyens élastiques 35 d'immobilisation sont rendus efficaces pour obtenir un auto-verrouillage, grâce à un ressort 38. Ce ressort 38 est porté par le verrou 37 et, est comprimé entre la rondelle-arrêtoir 48 et la plaque de fixation 49 du verrou. Le ressort 38 exerce donc une pression parallèle à l'axe du verrou et dirigée vers le récipient 3. De ce fait, le ressort 38 pousse en permanence le pêne 39 du verrou 37 dans l'orifice 40 de la lame-guide 36 au moyen de la rondelle-arrêtoir 48.

Ainsi, grâce aux moyens élastiques 35 le récipient 3 est autoverrouillé et il est maintenu en position de blocage pour une utilisation normale.

Pour effectuer le vidage du récipient 3 de la poubelle 1 il est nécessaire de déverrouiller le récipient. Pour ce faire, les moyens élastiques 35 d'immobilisation sont accessibles par une clé 41 autorisant le déverrouillage et manœvrant le pêne 39 du verrou 37.

L'accessibilité aux moyens élastiques 35 d'immobilisation par la clé 41 de déverrouillage est autorisé par la présence d'un écart 42 entre la plaque 49 et l'extrémité extérieure 43 du verrou 37.

Comme le montre la figure 5, la clé 41 de déverrouillage se présente sous la forme d'un bras de levier présentant à son extrémité 50 une fourchette apte à emprisonner la tête 43 du verrou 37. L'écart 42 entre la plaque 49 et l'extrémité 43 du verrou 37 est suffisant pour introduire l'extrémité 50 de la clé de déverrouillage 41. Cet écart est déterminé par le positionnement de la rondelle-arrêtoir 48 sur le verrou 37.

Pour déverrouiller le récipient 3 du bâti 2, on introduit donc la clé de déverrouillage sous la tête 43 du verrou 37, on exerce une pression sur la clé 41 suivant la flèche 55, la clé 41 formant bras de levier dont le point d'appui s'effectue à la partie 56 permet de comprimer le ressort 38 et de cette manière de dégager le pêne 39 de l'orifice 40 de la lame-guide 36. Il suffit alors de faire basculer légèrement le récipient 3 autour de son axe d'articulation 21 pour le libérer.

Dès que l'extrémité du pêne 39 porte sur la lame-guide 36 on peut alors cesser la pression sur la clé 41 et basculer complètement le récipient 3 pour le vider.

Lorsque le vidage de la poubelle est effectué, l'auto-verrouillage du récipient 3 peut s'effectuer de la manière suivante: le récipient est placé dans une position sensiblement perpendiculaire à sa position normale d'utilisation, puis est lâché, de ce fait, par gravité, il a tendance à revenir à sa position verticale d'utilisation normale.

Lorsque la lame-guide 36 arrive sur l'extrémité du pêne 39 du verrou 37 elle comprime progressivement le verrou et lorsque l'orifice 40 de la lame-guide arrive dans l'axe du verrou 37, le pêne 39 pénètre à l'intérieur de cet orifice 40 poussé par le ressort 38. Le récipient 3 est alors auto-verrouillé.

La figure 7 représente la lame-guide 36 en vue de face, présentant l'orifice 40. Le trait d'axe 51 représente la trajectoire effectuée par l'extrémité du pêne 39 du verrou 37 lors de la phase d'auto-verrouillage. On remarque bien évidemment que la lame-guide est symétrique ceci de manière à pouvoir auto-verrouiller le récipient, qui était au préalable déverrouillé, par la gauche ou par la droite.

Afin d'augmenter l'efficacité de l'auto-verrouillage du récipient, par exemple lors d'une désoli- darisation de la lame-guide 36 fixée sur le récipient par rupture des rivets 44 et 45, on pourra envisager de prévoir à la partie basse du récipient dans l'axe du pêne 39 et de l'orifice 40, un orifice supplémentaire similaire à ce dernier. Dans ce cas, le verrou 37 aurait une longueur légèrement supérieure à celui qui a été décrit de manière à ce que le pêne 37 vienne s'engager à la fois dans l'orifice 40 et dans l'orifice supplémentaire pratiqué dans le récipient.

De ce fait, on favorise un meilleur guidage du pêne 37 et on obtient une meilleure résistance au déverrouillage, ce pour augmenter la résistance de la poubelle au vandalisme.

La poubelle 1 ne nécessitant pas pour son vidage de manutention difficile peut être constituée à partir de pièces réalisées dans des matériaux présentant une haute résistance mécanique et une forte résistance à la corrosion. Toutes ces pièces sont métalliques, réalisées en acier traité anticorrosion ou en acier inoxydable par exemple. Grâce à ces dispositions, la poubelle offre une grande rigidité et résiste particulièrement bien aux actions intempestives de vandalisme.

Cette poubelle dont le verrouillage en position bloquée est automatique permet une utilisation plus sûre et plus pratique.

Naturellement, le mode de réalisation de la présente invention qui vient d'être décrit n'est donné qu'à titre indicatif, et l'on pourrait trouver d'autres mises en oeuvre de la présente invention sans pour autant sortir du cadre de celle-ci:

En particulier, les moyens de fixation et d'articulation pourraient avoir des dispositions relatives autres, et notamment telles que les axes soient portés par le récipient et les alésages portés par le bâti. D'autres part, les moyens élastiques d'immobilisation pourraient aussi avoir des dispositions différentes. Le bâti pourrait avoir aussi d'autres configurations que celles décrites ci-dessus.

## Revendications

1. Poubelle (1), notamment destinée à une utilisation urbaine, comportant:
- un bâti (2) ancré sur le sol supportant un récipient à détritus (3), présentant notamment une ouverture supérieure (13) permettant le dépôt des détritus dans le récipient (3).
- des moyens de fixation et d'articulation (17, 18) dudit récipient (3) sur le bâti (2), définissant un axe de rotation (21) autour duquel peut pivoter le récipient (3), de façon à pouvoir vider son contenu en orientant son ouverture (13) vers le bas,
- des moyens de verrouillage dudit récipient (3) en position verticale d'utilisation normale, ouverture (13) vers le haut, constitués au moins par des moyens élastiques (35) supportés par le bâti (2) et le récipient (3), caractérisé par le fait:
- que ledit axe (21) est positionné transversalement audit récipient (3) et à sa partie supérieure de manière à ce qu'après son pivotement, indépendamment de son sens vers la droite ou vers la gauche, pour vidage, le récipient revienne par le seul fait de la gravité à sa dite position verticale d'utilisation normale.
- et que lesdits moyens élastiques (35) sont constitués par, d'une part, un verrou (37) présentant une partie en saillie (39) en forme de pêne (39) assujetti à un ressort presseur (38), et d'autre part, par une lame guide (36) se présentant sous la forme d'une rampe guide symétrique, apte à comprimer progressivement ledit verrou (37) lors du retour du récipient (3) par gravité vers sa position verticale d'utilisation normale, après la phase de vidage, ladite lame guide (36) présentant également au moins un orifice (30), apte à recevoir ledit pêne (39), pour assurer le verrouillage automatique du récipient lorsque celui-ci est revenu à sa position verticale.

2. Poubelle (1), selon la revendication 1, caractérisée par le fait que les moyens de fixation et d'articulation (17) et (18) dudit récipient (3) sont constitués par deux ensembles axe-alésage, supportés par le bâti (2) et le récipient (3), autorisant la rotation du récipient.

3. Poubelle (1) selon la revendication 1, caractérisée par le fait que les moyens élastiques (35) d'immobilisation dudit récipient (3) sont constitués par:
- une lame-guide (36), solidaire du récipient (3), située à l'extérieur du récipient (3), et percée d'un orifice (40),
- un verrou (37), fixé sur le bâti (2), comportant un pêne (39) dirigé vers la lame-guide (36),
- un ressort (38) prenant appui sur le bâti (2), poussant le pêne (39) dudit verrou (37) dans l'orifice (40) de ladite lame-guide (36).

4. Poubelle (1) selon la revendication 1, caractérisée par le fait que les moyens élastiques (35) d'immobilisation sont accessibles par une clé (41) de déverrouillage manoeuvrant le pêne (39) du verrou (37).

5. Poubelle (1) selon la revendication 4, caractérisée par le fait que l'accessibilité aux moyens élastiques (35) d'immobilisation par la clé (41) de déverrouillage est autorisée par la présence d'un écart (42) entre une plaque de fixation (49) solidaire du bâti (2) et l'extrémité extérieure (43) du pêne (39) du verrou (37).

6. Poubelle (1) selon la revendication 1, caractérisée par le fait que le récipient (3) à détritus est constitué par un feuillard métallique enroulé, et comporte une ceinture métallique (14) entourant l'ouverture (13) dudit récipient (3) renforçant sa frigidité.

7. Poubelle (1) selon la revendication 1, caractérisée par le fait que les différentes pièces constituant la poubelle (1) sont réalisées dans un matériau présentant une haute résistance mécanique et une forte résistance à la corrosion tel que l'acier inoxydable.

8. Poubelle selon la revendication 3, caractérisée par le fait que le récipient (3) présente un orifice supplémentaire, placé dans l'axe du verrou (37) et de l'orifice (40) de la lame-guide, afin que le verrouillage soit renforcé, le pêne (39) étant poussé dans l'orifice (40) et dans l'orifice supplémentaire.

## Patentansprüche

1. Mültonne (1), insbesondere zum Gebrauch in der Stadt bestimmt, bestehend aus:
- einem Bock (2), der am Boden verankert ist und einen Abfallbehälter (3) trägt, welcher insbesondere an der Oberseite offen (13) ist und durch diese Öffnung (13) die Aufnahme von Abfällen ermöglicht.
- Halterungs- und Schwenkmitteln (17, 18) des besagten Behälters auf Bock (2), wobei diese Mittel eine Drehachse (21) bilden, um die der Behälter (3) schwenken kann, so dass bei Richtung der Öffnung (13) nach unten der Behälter seines Inhaltes entleert werden kann.
- Verriegelungsmitteln des besagten Behälters (3) bei normaler senkrechter Nutzstellung und Öffnung (13) nach oben, wobei diese Mittel mindestens aus elastischem Material (35) beschaffen sind und vom Bock (2) und vom Behälter (3) gehalten werden, dadurch gekennzeichnet,
- dass die besagte Achse (21) in seitlicher Position zum Behälter und zu dessen Oberpartie steht, so dass der Behälter bei der Entleerung nach der Rechts- oder Linksdrehung - unabhängig von deren Richtung - allein durch seine Schwere wieder in die besagte normale senkrechte Nutzstellung zurückkommt.
- dass die besagten elastischen Mittel (35) einerseits aus einem Verschluss (37) mit vorstehender Partie (39) in Form eines Riegels (39) befestigt an einer Druckfeder (38) und andererseits aus einer Führungsplatte (36) in Form einer symmetrischen Führungsschiene bestehen, die den besagten Verschluss (37) progressiv zusammenzudrücken vermögen, wenn der Behälter (3) nach der Entleerungsphase durch seine Schwere in die normale senkrechte Nutzstellung zurückkommt, wobei besagte Führungsplatte (36) ebenfalls mindestens eine Öffnung (30) aufweist, die den besagten Riegel (39) aufzunehmen vermag, um die automatische Verriegelung des Behälters zu gewährleisten, wenn dieser in seine senkrechte Stellung zurückgekehrt ist.

2. Mülltonne (1) gemäss Anspruch 1, dadurch gekennzeichnet, dass die Befestigungs- und Schwenkmittel (17) und (18) des besagten Behälters (3) aus zwei Achs-Bohrungselementen bestehen, die vom Bock (2) und vom Behälter (3) gehalten sind und so die Drehung des Behälters ermöglichen.

3. Mülltonne (1) gemäss Anspruch 1, dadurch gekennzeichnet, dass die elastischen Mittel (35) zur Immobilisierung des besagten Behälters (3) aus folgenden Teilen bestehen:
- einer Führungsplatte (36), die, festgemacht am Behälter (3), an der Aussenseite desselben Behälters (3) angebracht und mit einer Öffnung (40) versehen ist.
- einem Verschluss (37), der am Bock (2) befestigt ist und aus einem zur Führungsplatte (36) hin gekehrten Riegel (39) besteht.
- einer Feder (38), die vom Bock (2) aus den Riegel (39) des Verschlusses (37) in die Öffnung (40) der besagten Führungsplatte (36) drückt.

4. Mülltonne (1) gemäss Anspruch 1, dadurch gekennzeichnet, dass die elastischen Mittel (35) zur Immobilisierung mit einem Entriegelungsschlüssel (41) zugänglich sind, der den Riegel (39) des Verschlusses (37) betätigt.

5. Mülltonne (1) gemäss Anspruch 4, dadurch gekennzeichnet, dass die Zugänglichkeit zu den elastischen lmmobilisierungsmitteln (35) mit Hilfe des Entriegelungsschlüssels (41) durch das Vorhandensein eines Abstandes (42) ermöglicht wird zwischen einer Befestigungsplatte (49), welche am Bock (2) festgemacht ist, und der äusseren Extremität (43) des Riegels (39) des Verschlusses (37).

6. Mülltonne (1) gemäss Anspruch 1, dadurch gekennzeichnet, dass der Abfallbehälter (3) aus gerolltem Metallband besteht und eine Metallumrandung (14) um die Öffnung (13) des besagten Behälters (3) aufweist, um dessen Widerstandsfähigkeit zu verstärken.

7. Mülltonne (1) gemäss Anspruch 1, dadurch gekennzeichnet, dass die verschiedenen Teile, aus denen die Mülltonne (1) besteht, aus einem Material hergestellt sind, das eine hohe mechanische Festigkeit und eine starke Korrosionsbeständigkeit aufweist, wie rostfreier Stahl.

8. Mülltonne gemäss Anspruch 3, dadurch gekennzeichnet, dass der Behälter (3) eine zusätzliche Öffnung, die in der Achse des Verschlusses (37) und der Öffnung (40) der Führungsplatte angebracht ist, aufweist, damit der Verschluss dadurch verstärkt wird, dass der Riegel (39) in die Öffnung (40) und in die zusätzliche Öffnung gedrückt wird.

## Claims

1. A refuse-bin (1) in particular intended for a town utilization comprising:
- a frame (2) anchored in the ground, supporting a rubbish container (3), particularly having an upper opening (13) allowing the shooting of rubbish in the container (3),
- securing and articulation means (17,18) of said container (3) on the frame (2), defining a rotation axis (21) around which may pivot the container (3), so as to can empty its contents by orientating its opening (13) towards the bottom,
- bolting means of said container (3) in vertical position of normal utilization, opening (13) towards the top, composed at least of elastic means (35) supported by the frame (2) and the container (3), characterized by the fact that:
- said axis (21) is mounted transversally to said container (3) and to its upper part so that, after its pivoting, independently of its sense, towards the right hand or towards the left hand, for the emptying, the container returns, only owing to the gravity, to its said vertical position of normal utilization;
- and said elastic means (35) are composed, on the one hand, of a latch (37) having a projecting part (39) in the shape of bolt fastened to a pressure spring (38) and, on the other hand, of a guiding strip (36) having the form of a symmetrical guiding ramp suited to progressively compress said latch (37) when the container (3) returns by gravity towards its vertical position of normal utilization, after the emptying operation, said guiding strip (36) also having at least an aperture (30) suited to receive said bolt (39) in order to assure the automatic bolting of the container when it is returned to its vertical position.

2. A refuse-bin (1) according to claim 1, characterized by the fact that the securing and articulation means (17) and (18) of said container (3) are composed of two sets axis-supported by the frame (2) and the container (3), allowing the rotation of the container.

3. A refuse-bin (1) according to claim 1, characterized by the fact that the elastic means (35) for immobilizing said container (3) are composed of:
- a guiding strip (36) integral with the container (3), situated outside said container (3) and comprising an aperture (40),
- a latch (37) secured on the frame (2), having a bolt (39) orientated towards the guiding strips (36),
- a spring (38) taking its bearing on the frame (2), pushing the bolt (39) of said latch (37) into the aperture (40) of said guiding strip (36).

4. A refuse-bin (1) according to claim 1, characterized by the fact that the elastic immobilizing means (35) are accessible by means of a key of unbolting (41) actuating the bolt (39) of the latch (37).

5. A refuse-bin (1) according to claim 4, characterized by the fact that the accessibility to the elastic immobilizing means (35) by means of the unbolting key (41) is allowed by the presence of a gap (42) between a plate of securing (49) integral with the frame (2) and the outer end (43) of the bolt (39) of the latch (37).

6. A refuse-bin (1) according to claim (1), characterized by the fact that the rubbish container (3) is composed of a metallic sheet rolled up and comprises a metallic girdle (14) surrounding the aperture (13) of said container (3) reinforcing its rigidity.

7. A refuse-bin (1) according to claim 1, characterized by the fact that the different pieces forming the refuse-bin (1) are realized in a material having a high mechanical resistance and corrosion-proof, such as stainless steel.

8. A refuse-bin according to claim 3, characterized by the fact that the container (3) comprises a supplementary aperture disposed in the axis of the latch (37) and the aperture (40) of the guiding strip in order to reinforce the bolting, the bolt (39) being pushed into the aperture (40) and the supplementary opening.
